# EUROPÄISCHE PATENTSCHRIFT

(11) **EP 2 530 024 B1**
(45) Veröffentlichungstag und Bekanntmachung des Hinweises auf die Patenterteilung: **02.09.2015**
(21) Anmeldenummer: 11004761.0
(22) Anmeldetag: 10.06.2011
(51) Int. Cl.: B65D 1/24

(54) **Ladungsträger**
Load carrier
Support de chargement

(30) Priorität: 03.06.2011 DE 202011102495 U
(43) Veröffentlichungstag der Anmeldung: 05.12.2012
(73) Patentinhaber: Logipack Partner Company GmbH & Co. KG, 18439 Stalsund (DE)
(72) Erfinder: Nordmann, Jürgen, 18573 Rambin (DE)
(74) Vertreter: Hauck Patentanwaltspartnerschaft mbB

(56) Entgegenhaltungen:
- EP-A1- 1 772 393
- EP-A1- 2 055 648
- DE-U1- 29 608 393

## Beschreibung

Die Erfindung betrifft einen Ladungsträger zum wahlweisen Transportieren von Flaschen und/oder von Flaschen enthaltenden Flaschenträgern gleichen und/oder unterschiedlichen Formats.

Herkömmlicherweise werden Getränkekästen zum Transportieren befüllter Flaschen vom Getränkehersteller zum Verbraucher und zum Rücktransport des Leerguts verwendet.

Ferner gibt es inzwischen im Wesentlichen plattenförmige Ladungsträger, auf die Flaschen einzeln oder in Flaschenträgern aus Karton aufsetzbar sind. Auf den mit Flaschen bzw. Flaschenträgern bestückten Ladungsträger ist ein weiterer Ladungsträger aufsetzbar, der wiederum mit Flaschen bzw. Flaschenträgern bestückt ist. Durch Übereinanderstapeln von bestückten Ladungsträgern können Stapel mit Vollgut zum Transportieren vom Getränkehersteller zum Einzelhandel und Stapel mit Leergut zum Transportieren vom Einzelhandel zum Getränkehersteller gebildet werden.

Die Flaschenträger können als Körbchen ("Basket") ausgeführt sein, die Gefache aufweisen, aus denen die Flaschenhälse der eingesetzten Flaschen oben herausragen. Gegebenenfalls weist das Körbchen eine Entnahmesicherung in Form eines von den Flaschenhälsen durchgriffenen Deckels auf, der die Flaschen im Träger sichert. Ferner sind Flaschenträger in Form von Manschetten ("Sleeve") bekannt, die um eine Flaschengruppe gehüllt sind, um diese zusammenzufassen.

Ein weiterer Flaschenträger ist die Klammer ("Clip"). Hierbei handelt es sich um einen Träger, der die Form einer Platte oder eines Kastens geringer Höhe mit Löchern zur Aufnahme der Hälse einer Gruppe Flaschen und Rückhaltemittel in Form kleiner Laschen am Rand der Löcher zum Rückhalten der Flaschen an den Kronkorken oder sonstigen Deckeln in der Klammer aufweist.

Die entleerten Flaschen werden in der Regel für den Rücktransport ohne Flaschenträger einzeln auf den Ladungsträger aufgesetzt. Es ist aber auch möglich, das Leergut im Flaschenträger vom Körbchentyp eingesetzt für den Rücktransport auf dem Ladungsträger zu platzieren.

Die WO 2010/055204 A1 beschreibt einen plattenförmigen Ladungsträger für Flaschen, auf den zumindest Flaschenträger mit 2, 4, 6, 8 und 10 Flaschen gesetzt werden können. Der Ladungsträger weist eine Unterseite mit Elementen zum Abstützen des Halses oder Kronkorkens von Flaschen und eine Oberseite zum Tragen der Böden von Flaschen auf. Um die Oberseite läuft ein Rand um, der Flaschen und Flaschenträger abstützt, die innerhalb des Randes angeordnet sind. Auf dem Ladungsträger gibt es zumindest vier Reihen mit Flaschenstellplätzen, in denen zumindest fünf Flaschenstellplätze angeordnet sind. Zwischen den Stellplätzen für Flaschen befinden sich Stützelemente, die von der Oberseite hoch stehen, um einzelne Flaschen und Flaschenträger abzustützen. Zumindest in der Mitte von vier Stellplätzen für Flaschen an jeder Ecke des Ladungsträgers ist zumindest eine Halbpinole angeordnet, die zumindest eine gekrümmte Stützfläche aufweist, die dem Stellplatz für Flaschen in der Ecke des Ladungsträgers zugeordnet ist. In der Mitte der beiden zentralen Reihen von Flaschenstellplätzen erstrecken sich Vorsprünge höchstens bis zur Höhe von Stützschwellen vom Boden hoch. Für den Transport werden Flaschen in Flaschenträgern bzw. Flaschen ohne Flaschenträger auf derartige Ladungsträger aufgesetzt die Ladungsträger übereinander gestapelt. Oben kann ein weiterer Ladungsträger ohne Flaschen aufgesetzt werden, um die Anordnung zu stabilisieren. Der Verbraucher erwirbt einzelne Flaschenträger mit dem darin angeordneten Vollgut.

Der bekannte Ladungsträger ist zwar mit Körbchen-Flaschenträgern für unterschiedliche Anzahlen von Flaschen bestückbar. Jedoch ist er nicht mit Flaschen unterschiedlichen Formats und nicht mit Manschetten- sowie Kammer-Flaschenträgern bestückbar und hat auch nur eine auf 20 Flaschen begrenzte Aufnahmekapazität.

Ferner ist ein Ladungsträger bekannt, der das doppelte Format des vorerwähnten Ladungsträgers aufweist und bis zu 40 Flaschen aufnehmen kann. Der Ladungsträger ist durch von einer Bodenwand hochstehende Gefachwände in Gefache für jeweils sechs Flaschen unterteilt, in denen jeweils zwei Pinolen hoch stehen. Die Gefache sind entlang der äußeren Einfassung umlaufend auf dem Ladungsträger angeordnet, wobei an jeder Längsseite zwei Gefache mit ihrer Längsseite und an jeder Querseite ein Gefach mit seiner Längsseite angeordnet ist. Auf der Längsmittelachse weist dieser Ladungsträger in einem zentralen länglichen Gefach eine Serie von vier weiteren Flaschenstellplätzen auf. Bei diesem Flaschenträger sind in die größeren Gefache Flaschenträger für sechs Flaschen ("Sixpacks") einsetzbar. In das zentrale längliche Gefach sind vier einzelne Flaschen einsetzbar.

Der bekannte Flaschenträger hat den Nachteil, dass er für Flaschen mit einem bestimmten Format und nur für Sechser-Flaschenträger konzipiert ist.

Die DE 296 08 393 U1 beschreibt ein stapelbares Tray aus Kunststoff gemäß dem Oberbegriff des Anspruchs 1, zur Aufnahme von Einzelflaschen oder von mindestens einer durch einen Umkarton zu einer Transporteinheit zusammengefassten Mehrzahl von Flaschen. Insbesondere ist das Tray für die Aufnahme von 6er-Packs geeignet. Das Tray weist bestimmte Abmessungen auf.

Ferner sind bestimmte Anordnungen von Transporteinheiten bestimmter Größe auf dem Tray und Pinolen auf dem Boden des Trays vorgesehen.

Davon ausgehend liegt der Erfindung die Aufgabe zugrunde, einen Ladungsträger für den Transport einer größeren Anzahl Flaschen zur Verfügung zu stellen, der flexibler hinsichtlich der Formate der Flaschen und der Flaschenträger ist.

Die Aufgabe wird durch einen Ladungsträger mit den Merkmalen von Anspruch 1 gelöst. Vorteilhafte Ausgestaltungen des Ladungsträgers sind in Unteransprüchen angegeben.

Der erfindungsgemäße Ladungsträger zum wahlweisen Transportieren von Flaschen und/oder von Flaschen enthaltenden Flaschenträgern gleichen und/oder unterschiedlichen Formats hat
- eine Bodenwand,
- von den Rändern der Bodenwand hochstehende Einfassungswände,
- wobei die Bodenwand auf der Oberseite eine Lagerfläche zum wahlweisen Aufsetzen der Böden von Flaschen und/oder von Flaschenträgern aufweist, die Stellplätze für Flaschen hat, die in einer matrixartigen Anordnung mit fünf Reihen und acht Spalten angeordnet sind,
- wobei zwischen den Stellplätzen Stützelemente zum Abstützen von Flaschen und/oder Flaschenträgern vorstehen,
- wobei in der Mitte zwischen zwei zentralen Spalten mit Stellplätzen ein parallel zu diesen Spalten erstreckter Mittelsteg zum Stabilisieren der Bodenwand und zum seitlichen Abstützen von Flaschen und/oder von Flaschenträgern von Bodenwand vorsteht,
- wobei auf beiden Seiten des Mittelsteges ein Seitensteg zum Stabilisieren der Bodenwand und seitlichen Abstützen von Flaschen und/oder von Flaschenträgern zwischen zwei Reihen mit Stellplätzen parallel zu diesen Reihen erstreckt ist,
- wobei an jeder Ecke der durch den Mittelsteg begrenzten Hälften der Bodenwand in der Mitte von vier Stellplätzen eine Halbpinole oder eine Pinole angeordnet ist, die zumindest eine Stützfläche hat, die dem Stellplatz für Flaschen in der Ecke der Hälfte der Bodenwand zugewandt ist,
- wobei in der Mitte der beiden zentralen Spalten mit Stellplätzen jeder Hälfte der Bodenwand Vorsprünge auf der Bodenwand vorhanden sind, die höchstens die Höhe von Stützschwellen aufweisen,
- wobei die Höhe der Vorsprünge, die höchstens die Höhe von Stützschwellen aufweisen, so bemessen ist, dass sie einzelne Flaschen, die auf den Ladungsträger aufgesetzt sind, seitlich abstützen, und Flaschenträger mit darin enthaltenen Flaschen auf diesen Vorsprüngen aufsitzen, wobei der Mittelsteg, die Seitenstege und die Einfassungswände die Flaschenträger seitlich abstützen und die Halbpinolen und Pinolen durch Pinolenausstanzungen im Boden der Flaschenträger in die Flaschenträger eingreifen und in den Flaschenträgem die Flaschen seitlich abstützen, und
- die Bodenwand auf der Unterseite eine Lagerfläche zum wahlweisen Abstützen des Halses und/oder Deckels von weiteren Flaschen und/oder der Oberseite von weiteren Flaschenträgern aufweist, wobei die weiteren Flaschen und/oder die weiteren Flaschenträger auf einem Ladungsträger derselben Art angeordnet sind.

Bei dem erfindungsgcmäßen Ladungsträger ermöglicht die Anordnung von Stellplätzen in fünf Reihen und acht Spalten den Transport von bis zu 40 Flaschen, die wablweise einzeln oder in Flaschenträgern in den Ladungsträger eingesetzt werden können. Der Ladungsträger weist somit das doppelte Format des Ladungsträgers gemäß WO 2010/055204 A1 auf. Die erforderliche Stabilität wird dem Ladungsträger durch den Mittelsteg und die beidseitig des Mittelstegs angeordneten Seitenstege verliehen. Hierdurch wird eine steife Struktur geschaffen, die es ermöglicht, den mit Vollgut voll befüllten Ladungsträger zu transportieren, ohne dass dieser bricht. Auch kann der Ladungsträger voll oder teilweise mit Flaschen oder Flaschenträgern bestückt mit weiteren Ladungsträgern derselben Art zu Stapeln aufgestapelt werden. Selbst wenn der Ladungsträger von nur wenigen

Flaschen unterstützt ist und selber eine hohe Last trägt, weist er aufgrund des Mittelsteges und der Seitenstege eine hinreichende Stabilität auf. Überraschenderweise ermöglichen es der Mittelsteg und die Scitcnstege, die Fläche der einzelnen Stellplätze etwas größer als bei dem Ladungsträger gemäß WO 2010/055204 A1 auszuführen. Infolgedessen kann der Ladungsträger Flaschen und Flaschenträger aufnehmen, deren Formate sich voneinander unterscheiden. Diese Eignung beruht ferner darauf, dass die Flaschen bzw. Flaschenträger kleineren Formats durch den Mittelsteg und die Seitenstege seitlich hinreichend abgestützt werden, sodass sie nicht umfallen. Hierdurch wird auch einem Leergutstapel aus Ladungsträgern mit darauf aufgesetzten Flaschen kleineren Formats eine hinreichende Leergutstabilität verliehen, sodass diese bei Lagerung und Transport nicht zusammenfallen.

Unter dem Format der Flaschen und der Flaschenträger werden für die Anmeldung die Formen sowie die Abmessungen und der Typ verstanden. Bei der 0,5 Liter-Flasche gibt es verschiedene Formate, die als Euroflaschen, Longneck-Flaschen (auch "Langhals-Flaschen" genannt), Bitburger-Flaschen (auch "Individualflaschen 1" genannt), Flip-Top-Flaschen (auch "Bügelverschluss-Flaschen" genannt), Steinie-Flaschen, NRW-Flaschen, Radeberger-Flaschen (auch "Individualflaschen 2" genannt) und Lochmund-Flaschen bekannt sind. Verschiedene Formate sind in den Ausführungsbeispielen im Einzelnen beschrieben. Sie unterscheiden sich insbesondere hinsichtlich der Form und des Durchmessers des Bodens und des Halses der Flaschen. Die Durchmesser der Böden der Flaschen variieren im Bereich von 67,5 bis 70,7 mm zuzüglich Fertigungstoleranzen. Damit der Ladungsträger diese Formate aufnehmen kann, weisen die Stellplätze bevorzugt einen Durchmesser von 70,7 mm auf ggf. zuzüglich 0,25 bis 1,0 mm (z.B. 0,75 mm) für die Stärke einer Wand eines Flaschenträgers aus Karton. Gegebenenfalls kommt auch noch die Toleranz (1,4 mm) oder ein Teil der Toleranz des Bodendurchmessers des Flaschentyps (Euroflasche) mit einem Durchmesser von 70,7 mm hinzu. Die verschiedenen Typen der Flaschenträger sind Körbchen, Manschette und Klammer. Diese gibt es wiederum mit verschiedenen Formen und Abmessungen, die an die Formate der Flaschen angepasst sind. Der erfindungsgemäße Ladungsträger ist in der Lage, die verschiedenen Formate aufzunehmen.

Die Flaschen bzw. Flaschenträger werden zusätzlich in bekannter Weise seitlich von den Einfassungswänden abgestützt. Zudem werden die Flaschen bzw. Flaschenträger auf den vier Stellplätzen an den Ecken jeder Hälfte des Ladungsträgers durch eine Halbpinole oder eine Pinole (auch "Vollpinole" genannt) abgestützt. Die Anordnung einer Halbpinole zwischen den vier Stellplätzen hat den Zweck, die Platzierung eines Flaschenträgers für sechs Flaschen auf sechs Stellplätzen neben der Halbpinole zu ermöglichen. Zudem werden Flaschen, die ohne einen Flaschenträger auf den Ladungsträger aufgesetzt werden, von den Vorsprüngen jeder Hälfte des Ladungsträgers seitlich abgestützt, die höchstens die Höhe von Stützschwellen aufweisen. Wenn die Flaschen in Flaschenträgern auf den Ladungsträger aufgesetzt werden, entfällt lediglich die seitliche Abstützung durch die Vorsprünge auf dem Boden, die höchstens die Höhe von Stützschwellen aufweisen, da die Flaschenträger auf diese Vorsprünge aufsitzen. Der Wegfall dieser Abstützung wird dadurch kompensiert, dass die Flaschen durch die Flaschenträger zusätzlich stabilisiert werden. Der Mittelsteg, die Seitenstege und die Einfassungswände stützen auch die Flaschenträger seitlich ab. Ferner sind die Flaschenträger im Boden mit Pinolenausstanzungen versehen, durch die die Halbpinolen und Pinolen eingreifen, sodass sie in den Flaschenträgern die Flaschen seitlich abstützen. Die Stabilität der mit Flaschenträgern bestückten Ladungsträger ist grundsätzlich größer als die Stabilität der nur mit Flaschen bestückten Ladungsträger, weil die Stellplätze durch die Flaschenträger mit den darin enthaltenen Flaschen besser ausgefüllt werden. Durch das Aufsetzen eines weiteren Ladungsträgers auf die Flaschen bzw. Flaschenträger auf einem Ladungsträger wird die Anordnung der Flaschen bzw. Flaschenträger auf dem Ladungsträger stabilisiert. Deshalb wird bei Bildung eines Stapels von mehreren mit Flaschen bzw. Flaschenträgern bestückten Ladungsträgern auf die oberste Lage Flaschen bzw. Flaschenträger ein leerer Ladungsträger aufgesetzt.

Der Ladungsträger kann für den Transport von Vollgut mit Flaschenträgern und ohne Flaschenträger genutzt werden. Der Ladungsträger kann ferner für den Transport von Leergut in Flaschenträgern und ohne Flaschenträger genutzt werden. Der Transport von Leergut ist insbesondere in Körbchen möglich, in die entleerte Flaschen erneut einsetzbar sind. Bevorzugt erfolgt der Transport von Leergut ohne Flaschenträger.

Die Halbpinolen bzw. Pinolen weisen Stützflächen auf, die zu benachbarten Stellplätzen weisen. Bei einer Halbpinole ist zumindest eine Stützfläche auf einen Stellplatz in einer Ecke einer Hälfte des Ladungsträgers gerichtet. Vorzugsweise weist die Halbpinole eine weitere Stützfläche auf, die dem benachbarten Stellplatz zugewandt ist. Die Vollpinolen weisen bevorzugt Stützflächen auf, die den jeweils vier benachbarten Stellplätzen zugewandt sind. Bevorzugt sind die Stützflächen gekrümmt, in Anpassung an die Form der Flaschen. Die Halbpinolen weisen zusätzlich zu den Stützflächen eine flache dritte Seite auf, die eine Anlagefläche für einen Flaschenträger bildet.

Gemäß einer Ausgestaltung ist die Wandstärke des Mittelstegs und/oder der Seitenstege geringer als die Wandstärke der Einfassungswände. Hierdurch wird eine hinreichende Stabilisierung des Ladungsträgers und die Größe der Stellplätze für die Aufnahme verschiedener Formate erreicht.

Gemäß einer weiteren Ausgestaltung sind die Seitenstege auf verschiedenen Seiten des Mittelsteges zueinander seitlich versetzt zwischen den Reihen mit Stellplätzen angeordnet. Hierdurch wird die für die Stabilität, das äußere Erscheinungsbild und die Wahrnehmbarkeit eines Aufdrucks der Flaschenträger von außen vorteilhafte Verteilung der Flaschenträger auf dem Ladungsträger ermöglicht. Zudem ist diese Anordnung der Seitenstege für die Stabilisierung des Ladungsträgers vorteilhaft.

Gemäß einer weiteren Ausgestaltung ist der Seitensteg auf der einen Hälfte der Bodenwand zwischen der dritten und vierten Reihe mit Stellplätzen bezogen auf die eine Längsseite der Bodenwand und der Seitensteg auf der anderen Hälfte der Bodenwand zwischen der zweiten und dritten Reihe mit Stellplätzen bezogen auf dieselbe Längsseite der Bodenwand angeordnet.

Gemäß einer weiteren Ausgestaltung weisen die Seitenstege am oberen Rand eine Serie voneinander beabstandeter Vorsprünge zum Erleichtern des Einführens von Flaschenträgern auf. Liegt der Vorsprung außen an einem Abschnitt einer Wand des Flaschenträgers an, ist der Flaschenträger leicht auf die Bodenwand des Ladungsträgers absetzbar. Bevorzugt liegt der Seitensteg an einer Stirnwand des Flaschenträgers an. Bevorzugt sind die Vorsprünge wellenförmig.

Gemäß einer weiteren Ausgestaltung ist in der Mitte von vier Stellplätzen für Flaschen an drei Ecken jeder Hälfte der Bodenwand eine Pinole angeordnet und in der Mitte von vier Stellplätzen für Flaschen an der vierten Ecke jeder Hälfte der Bodenwand eine Halbpinole angeordnet, die eine flache Seite hat, die der Pinole an derselben Längsseite der Bodenwand zugewandt ist. Diese Anordnung von Pinolen und Halbpinolen ermöglicht in jeder Hälfte des Bodens die Platzierung eines Sechser-Flaschenträgers mit seiner Längsseite an der Längsseite des Ladungsträgers, neben der die Halbpinole und eine Pinole angeordnet sind. Dabei liegt der Sechser-Flaschenträger mit einer Stirnseite an der flachen Seite der Halbpinole an und die Pinole greift in eine Pinolenausstanzung des Flaschenträgers ein. Zwei weitere Sechser-Flaschenträger sind in derselben Hälfte des Ladungsträgers mit ihren Längsseiten parallel zur Querseite des Ladungsträgers nebeneinander platzierbar. Dabei greift zumindest eine Vollpinole in eine Pinolenausstanzung im Boden jedes weiteren Flaschenträgers ein.

Gemäß einer weiteren Ausgestaltung sind die Halbpinolen in der Mitte von vier Stellplätzen an den Ecken der Hälften der Bodenwand neben dem Mittelsteg und neben verschiedenen Längsseiten der Bodenwand angeordnet. Bei dieser Anordnung sind die Sechser-Flaschenträger auf den verschiedenen Hälften des Ladungsträgers punktsymmetrisch bezüglich des Zentrums des Ladungsträgers platzierbar. Infolgedessen ist das Erscheinungsbild des mit Flaschenträgern bestückten Ladungsträgers von jeder Längsseite betrachtet dasselbe und von jeder Querseite aus betrachtet das gleiche. Beim Übereinanderstapeln mit Flaschenträgern bestückter Ladungsträger braucht nicht auf die Ausrichtung geachtet zu werden. Es müssen lediglich die Ladungsträger mit den Längsseiten übereinander angeordnet werden und es kommt nicht darauf an, dass bestimmte Längsseiten aufeinander ausgerichtet werden. Diese Anordnung der Flaschenträger auf dem Ladungsträger ist auch für die Stabilität von Stapeln aus mit Flaschenträgern bestückten Ladungsträgern vorteilhaft.

Bei einer Ausgestaltung sind an jeder Hälfte der Bodenwand an einer Längsseite der Bodenwand in der Mitte von vier Stellplätzen für Flaschen an beiden Ecken Pinolen vorhanden und sind zwischen den in Richtung der Spalten der nächsten vier Stellplätzen weitere Halbpinolen vorhanden, die mit einer flachen Seite des Pinolen an den Ecken der Längsseite zugeordnet sind. Diese Anordnung hat den Vorteil, dass die weiteren Halbpinolen eine weitere seitliche Abstützung von Flaschen bewirken, die in Flaschenträgern für sechs oder sieben Flaschen oder ohne Flaschenträger auf den Ladungsträger aufgesetzt sind. Die Flaschenträger sind an entsprechender Stelle des Bodens mit Pinolenausstanzungen versehen, damit sie auch auf die weiteren Halbpinolen aufsetzbar sind. Die weiteren Halbpinolen haben bevorzugt Stützflächen, die auf benachbarte Stellplätze ausgerichtet sind. Bevorzugt sind die Stützflächen gekrümmt. Der Einsatz von weiteren Halbpinolen an dieser Stelle hat den Vorteil, dass der Ladungsträger in der Lage ist, weitere Formate von Flaschenträgern aufzunehmen. Insbesondere können Vierer-Flaschenträger mit Pinolenausstanzungen im Zentrum auf die Pinolen aufgesetzt werden, auf die die benachbarten weiteren Halbpinolen mit ihren flachen Seiten ausgerichtet sind. Ferner können Achter-Flaschenträger mit Pinolenausstanzungen im Boden auf die beiden Pinolen aufgesetzt werden, denen zwei benachbarte weitere Halbpinolen mit ihren flachen Seiten zugewandt sind. Die flachen Seiten dieser weiteren Halbpinolen liegen dann an den Seitenwänden der Achter-Flaschenträger an.

Gemäß einer weiteren Ausgestaltung weist der Ladungsträger an der Unterseite der Bodenwand Versteifungselemente auf. Durch die Versteifungselemente wird der Ladungsträger zusätzlich stabilisiert.

Gemäß einer weiteren Ausgestaltung ist der Ladungsträger mit Flaschen, die nicht in einen Flaschenträger eingesetzt sind, und/oder in einen Flaschenträger eingesetzt sind, bestückbar oder bestückt.

Gemäß einer weiteren Ausgestaltung ist der Ladungsträger mit Flaschen mit einer Füllmenge von einem halben Liter bestückbar oder bestückt.

Gemäß einer weiteren Ausgestaltung ist der Flaschenträger wahlweise mit Euroflaschen und/oder Longneck-Flaschen und/oder Bitburger-Flaschen und/oder Flip-Top-Flaschen und/oder Steinie-Flaschen und/oder NRW-Flaschen und/oder Radeberger-Flaschen und/oder Lochmund-Flaschen und/oder Individualflaschen bestückbar oder bestückt.

Gemäß einer weiteren Ausgestaltung ist der Ladungsträger wahlweise mit Flaschen mit einem Außendurchmesser im Bereich von 67,5 mm (ggf. abzüglich einer

Toleranz von bis zu 1,4 mm) bis 70,7 mm (ggf. zuzüglich einer Toleranz von bis zu 1,4 mm) und/oder mit Flaschenträgern mit einer Wandstärke von 0,25 mm bis 1,0 mm bestückbar oder bestückt.

Gemäß einer weiteren Ausgestaltung ist der Ladungsträger mit befüllten und/oder mit unbefüllten Flaschen bestückbar oder bestückt.

Gemäß einer weiteren Ausgestaltung sind in den Ladungsträger wahlweise Flaschenträger für zwei und/oder vier und/oder sechs und/oder acht und/oder zehn einsetzbar oder eingesetzt.

Gemäß einer weiteren Ausgestaltung ist der Ladungsträger mit Flaschenträgern mit einem Schlitz an der Unterseite zur Aufnahme eines Seitensteges bestückbar oder bestückt. Dies ist vorzugsweise bei Flaschenträgern für zehn Flaschen der Fall, die mit ihren Längsseiten parallel zu den Querseiten in den Ladungsträger einsetzbar sind.

Gemäß einer weiteren Ausgestaltung hat der Ladungsträger eine Grundfläche von 400 mm x 600 mm. Damit hat der Ladungsträger ein Format, das dem doppelten Format einer Standard-Bierkiste bzw. des darauf abgestimmten Ladungsträgers gemäß WO 2010/055204 A1 entspricht.

Gemäß einer weiteren Ausgestaltung weist die untere Lagerfläche Aufnahmen für einen oberen Bereich des Halses und/oder den Deckel von weiteren Flaschen in einer matrixartigen Anordnung von fünf Reihen und acht Spalten auf. Die Aufnahme des Ladungsträgers nimmt einen oberen Bereich des Halses und/oder den Deckel von weiteren Flaschen auf einem weiteren Ladungsträger auf, auf den der Ladungsträger aufgesetzt ist, um einen Stapel zu bilden. Die weiteren Flaschen können in die Aufnahmen eingreifen, wenn sie nicht in einen Flaschenträger eingesetzt sind oder wenn sie in einen Flaschenträger eingesetzt sind, der als Körbchen ausgebildet ist, sodass sie oben daraus herausstehen. Sie können aber auch in die Aufnahmen eingreifen, wenn sie in eine Manschette oder in eine Klammer eingesetzt sind und teilweise aus diesen Typen von Flaschenträgern herausstehen.

Gemäß einer weiteren Ausgestaltung stehen zwischen den Aufnahmen untere Stützelemente zum wahlweisen seitlichen Abstützen des Halses und/oder Deckels von weiteren Flaschen und/oder von weiteren Flaschenträgern von der Bodenwand nach unten vor. Durch die unteren Stützelemente wird ein Stapel aus Ladungsträgern bzw. Flaschenträgern weiter stabilisiert, da die Stützelemente eine seitliche Abstützung bewirken.

Gemäß einer weiteren Ausgestaltung hat der Ladungsträger untere Stützelemente, die um Aufnahmen teilzylindrische und/oder teilkonische Stützflächen zum seitlichen Abstützen des Halses von weiteren Flaschen und/oder eines oberen Randbereichs von weiteren Flaschen haben und/oder zwischen zwei Paaren benachbarter Aufnahmen zwei ebene Neigungsflächen zum seitlichen Abstützen des Randbereichs eines Flaschenträgers haben, wobei der Abstand der beiden Neigungsflächen voneinander mit zunehmendem Abstand von der Bodenwand zunimmt. Die teilzylindrischen bzw. teilkonischen Stützflächen stützen den Hals von weiteren Flaschen bzw. den oberen Randbereich von weiteren Flaschenträgern zusätzlich seitlich ab. Die ebenen Neigungsflächen stützen zwischen benachbarten Flaschen den oberen Randbereich eines weiteren Flaschenträgers ab, der eine Manschette oder eine Klammer sein kann. Hierdurch wird die Stabilität des Stapels weiter verbessert.

Gemäß einer Ausgestaltung ist die Unterseite des Ladungsträgers am äußeren Rand komplementär zum oberen Randbereich der Einfassungswände des Ladungsträgers ausgebildet, um eine Stapelbarkeit unbefüllter Ladungsträger der gleichen Art aufeinander zu ermöglichen. Hierzu hat beispielsweise der Ladungsträger an der Unterseite in einem kleinen Abstand vom äußeren Rand eine vorzugsweise umlaufende Sockelleiste. Infolgedessen ist ein Ladungsträger mit seiner Unterseite auf den oberen Rand der Einfassungswände eines gleichartigen Ladungsträgers aufsetzbar und greift mit den Sockelleisten in die Einfassungswände ein, wodurch ein Abrutschen des oberen Ladungsträgers verhindert wird.

Gemäß einer weiteren Ausgestaltung ist der Ladungsträger aus mindestens einem Kunststoff hergestellt. Bevorzugt erfolgt die Herstellung durch Spritzgießen. Weiterhin bevorzugt ist der Ladungsträger aus einem einzigen Kunststoff hergestellt.

Die Erfindung wird nachfolgend anhand der anliegenden Zeichnungen eines Ausführungsbeispiels näher erläutert. In den Zeichnungen zeigen:
- Fig. 1: einen erfindungsgemäßen Ladungsträger in einer Perspektivansicht schräg von oben und von der Seite;
- Fig. 2: denselben Ladungsträger in der Unteransicht;
- Fig. 2.1: demselben Ladungsträger in einer Perspektivansicht schräg von unten und von der Seite;
- Fig. 3a-c: Einzelheiten A, B und C des Ladungsträgers von Fig. 2;
- Fig. 4a-d: den Ladungsträger bestückt mit verschiedenen Flaschenträgern für vier Flaschen (Fig. 4a), sechs Flaschen (Fig. 4b), acht Flaschen (Fig. 4c) und zehn Flaschen (Fig. 4d), jeweils in der Draufsicht;
- Fig. 5a-h: 0,5-Liter-Flaschen in der Ausführung als Euroflasche (Fig. 5a,), Longneck-Flasche (Fig. 5b), Bitburger-Flasche (Fig. 5c), Flip-Top-Flasche (Fig. 5d), Steinie-Flasche (Fig. 5e), NRW-Flasche (Fig. 5f), Radeberger-Flasche (Fig. 5g) und Lochmund-Flasche (Fig. 5h), jeweils in Vorderansicht und mit den zugehörigen Maßangaben.

Gemäß Fig. 1 hat ein erfindungsgemäßer Ladungsträger 1 eine Bodenwand 2 mit von den Rändern hochstehenden Einfassungswänden 3, 4, 5, 6. Die Einfassungswände 3, 5 erstrecken sich entlang der Längsseiten und die Einfassungswände 4, 6 entlang der Querseiten der Bodenwand 2.

Die Bodenwand hat auf der Oberseite 8 eine Lagerfläche 9. Diese weist Stellplätze 10 für Flaschen auf, die in fünf Reihen und acht Spalten angeordnet sind (vgl. Fig. 4).

Zwischen den Stellplätzen 10 stehen Stützelemente vor.

Zu den Stützelementen gehört ein Mittelsteg 11, der zwischen den beiden mittleren Spalten mit Stellplätzen 10 senkrecht von der Bodenwand 2 vorsteht. Der Mittelsteg 11 teilt den Ladungsträger in zwei Hälften 12, 13.

An jeder Hälfte 12, 13 ist zwischen zwei Reihen mit Stellplätzen 10 ein Seitensteg 14, 15 angeordnet. Die Seitenstege 14, 15 stehen senkrecht von der Bodenwand 2 empor. In der in Fig. 1 linken Hälfte 12 ist der Seitensteg 14 zwischen der dritten und vierten Reihe mit Stellplätzen 10 und in der rechten Hälfte 13 ist der Seitensteg 15 zwischen der zweiten und dritten Reihe mit Stellplätzen 10 angeordnet.

Die Seitenstege 14, 15 haben am oberen Rand wellenförmige Vorsprünge 16, 17, die auf jedem Seitensteg 12, 13 Wellenberge bilden. Jeder Wellenberg hat seinen Scheitel genau zwischen zwei der vier Spalten mit Stellplätzen 10 jeder Hälfte 12, 13.

Der Mittelsteg 11 und die Seitenstege 14, 15 dienen neben den Einfassungswänden 3 bis 6 der Stabilisierung des Ladungsträgers 1. Zusätzlich haben die Einfassungswände 3 bis 6 sowie der Mittelsteg 11 und die Seitenstege 14, 15 die Funktion, Flaschen und Flaschenträger seitlich abzustützen, um die Stabilität eines Stapels aus mehreren Ladungsträgern 1, die jeweils mit Flaschen bzw. Flaschenträgern bestückt sind, zu erhöhen. Die Vorsprünge 16, 17 erleichtern das Einsetzen von Flaschenträgern.

Ferner stehen von der Oberseite der Bodenwand 2 Pinolen 18, 19 und Halbpinolen 20, 21 vor. Die Pinolen 18, 19 haben einen im Wesentlichen rautenförmigen Querschnitt. Die Halbpinolen 20, 21 haben einen halben rautenförmigen bzw. im Wesentlichen dreiecksförmigen Querschnitt.

Im Zentrum von vier Stellplätzen an jeder Ecke des Ladungsträgers sind Pinolen 18.1, 18.2, 18.3, 19.1, 19.2, 19.3 und eine Halbpinole 20.1, 21.1 angeordnet. Die Halbpinole 20.1, 211 befindet sich in jeder Hälfte 12, 13 an einer Ecke neben dem Mittelsteg 11. Dabei sind die Halbpinolen 20.1, 21.1 der verschiedenen Hälften 12, 13 zueinander versetzt, sodass die Halbpinole 20.1 der einen Hälfte 12 neben der einen längsseitigen Einfassungswand 3 und die Halbpinole 20.1, 21.2 der anderen Hälfte 12, 13 neben der anderen längsseitigen Einfassungswand 5 angeordnet ist.

Die Pinolen 18, 19 haben vier gekrümmte Stützflächen 22.1, 22.2, 22.3, 22.4, die den benachbarten Stellplätzen 10 zugewandt sind. Die Halbpinolen 20, 21 haben zwei gekrümmte Stützflächen 23.1, 23.2, 24.1, 24.2 , die benachbarten Stellplätzen 10 neben dem Mittelsteg 11 zugewandt sind. Die Halbpinolen 20, 21 haben ferner eine flache Seite 23.3, 24.3, die jeweils von dem Mittelsteg 11 abgewandt und der benachbarten Pinole 18.1, 19.1 zugewandt sind.

Oben haben die Pinolen 18, 19 bzw. Halbpinolen 20, 21 einen sich verjüngenden z.B. kugelabschnittsförmigen Endbereich, der das Einfädeln in Pinolenausstanzungen im Boden von Flaschenträgern erleichtert.

Ferner sind in jeder Hälfte 12, 13 zwei weitere Halbpinolen 25.1, 25.2, 26.1, 26.2 angeordnet, und zwar jeweils in dem größeren Abteil, das durch den Mittelsteg 11 und den jeweiligen Seitensteg 14, 15 abgegrenzt ist. In diesem Abteil sind jeweils neben der Einfassungswand 5 Pinolen 18, 19 vorhanden. Die weiteren Halbpinolen 25, 26 sind jeweils zwischen einer Reihe mit Stellplätzen 10, die dem Seitensteg 14, 15 benachbart ist und an einer dazu benachbarten Reihe mit Stellplätzen 10 angeordnet. Ferner sind die beiden weiteren Halbpinolen 25, 26 zwischen denselben zwei Spalten mit Stellplätzen 10 angeordnet, zwischen denen sich eine Pinole 18, 19 befindet, die in demselben Abteil angeordnet ist. Die Halbpinolen 25, 26 sind mit ihren gekrümmten Stützflächen 27.1, 27.2, 28.1, 28.2 jeweils Stellplätzen neben einem Seitensteg 14, 15 zugewandt. Mit ihrer flachen Seite 27.3, 28.3 sind sie jeweils einer Pinole 18, 19 in demselben Abteil zugewandt.

Die Pinolen 18, 19 und Halbpinolen 20, 21, 25, 26 sind weitere Stützelemente zum seitlichen Abstützen von Flaschen, die mit oder ohne Flaschenträger auf den Ladungsträger 1 aufgesetzt wird.

Ferner stehen von der Bodenwand Vorsprünge 29, 30 empor, die nur die Höhe von Stützschwellen erreichen. Diese Vorsprünge finden sich zwischen den beiden mittleren Spalten mit Stellplätzen 10 jeder Hälfte 12, 13 des Ladungsträgers 1. Sie sind kreisscheibenförmig ausgebildet. Ihre Höhe ist so bemessen, dass sie in der Lage sind, eingesetzte Flaschen in der Nähe der Bodenwand 2 seitlich abzustützen und dass Flaschenträger mit Pinolenausstanzungen im Boden auf die (Halb)Pinolen 18, 19, 20, 21, 25, 26 aufgefädelt und auf die Vorsprünge 29, 30 sowie weitere Teile der Bodenwand aufsetzbar sind. Die Vorsprünge befinden sich jeweils zwischen zwei benachbarten Reihen mit Stellplätzen 10.

Gemäß Fig. 2, 2.1 und 3 weist die Bodenwand 2 an der Unterseite 31 eine Vielzahl kreiszylindrischer Aufnahmen 32 in matrixartiger Anordnung mit fünf Reihen und acht Spalten auf. Zentral unter jedem Stellplatz 10 der Oberseite 8 befindet sich jeweils eine Aufnahme 31.

Ferner stehen von der Unterseite 3 der Bodenwand 2 untere Stützelemente 33 neben den Aufnahmen 32 nach unten vor. Die unteren Stützelemente 32 haben angrenzend an die Bodenwand 2 eine teilzylindrische Stützfläche 34 und in einem Abstand von der Bodenwand 2 eine teilkonische Stützfläche 35. Ferner sind untere Stützelemente vorhanden, die von ebenen Neigungsflächen 36 gebildet werden. Die Neigungsflächen 36.1 sind an den Enden der teilzylindrischen bzw. teilkonischen Stützflächen ausgebildet. Andere Neigungsflächen 36.2 verbinden benachbarte teilzylindrische bzw. teilkonische Stützflächen 34, 35 miteinander.

Jeweils Gruppen 37, 38 von sechs Aufnahmen sind Stützelemente 33 in bestimmter Weise zugeordnet. Unterhalb des größeren Abteils der Oberseite 8 sind jeweils zwei parallele Gruppen 37.1, 38.1 mit sechs Aufnahmen 32 vorhanden. Die Stützelemente 31 sind auf verschiedenen Seiten der Aufnahmen 32 jeder Gruppe 37.1, 38.1 angeordnet. Die Neigungsflächen 36.1 auf verschiedenen Seiten der Gruppe 37.1, 38.1 sind so ausgerichtet, dass sich ihr Abstand voneinander mit zunehmendem Abstand von der Bodenwand 2 vergrößert. Entsprechendes gilt für die teilkonischen Stützflächen 35 der Stützelemente, die auf verschiedenen Seiten der Gruppen 37.1, 38.1 angeordnet sind. Die Gruppen 37.1, 38.1 sind mit ihrer Längsseite parallel zum Mittelsteg 11 ausgerichtet.

Jeweils einer weiteren Gruppe 37.2, 38.2 mit sechs Aufnahmen jeder Hälfte sind weitere Stützelemente 33 zugeordnet. Diese Gruppe befindet sich jeweils unterhalb des kleineren Abteils, das auf der Oberseite 8 des Ladungsträgers durch den Seitensteg 14, 15 und den Mittelsteg 11 abgegrenzt ist. Diese Gruppe 37.2, 38.2 aus sechs Aufnahmen ist senkrecht zu den beiden Gruppen 37.1, 38.1 mit sechs Aufnahmen angeordnet, die sich unter dem größeren Abteil befinden. Dabei sind auf verschiedenen Seiten die beiden Reihen mit drei Aufnahmen 32 dieser Gruppe 37.2, 38.2 Stützelemente 33 mit teilkonischen Stützflächen 35 angeordnet. Die Neigungsflächen 36.1 auf verschiedenen Seiten der beiden Reihen mit jeweils drei Aufnahmen 32 sind so ausgerichtet, dass sich ihr Abstand voneinander mit zunehmendem Abstand von der Bodenwand 2 vergrößert.

Neben den beiden letztgenannten Gruppen 37.2, 38.2 mit jeweils sechs Aufnahmen 32 befinden sich unterhalb des kleineren Abteils neben dem Mittelsteg 11 jeweils eine Gruppe 37.3, 38.3 mit zwei weiteren Aufnahmen 37, denen Stützelemente 33 zugeordnet sind, die angrenzend an die Bodenwand 2 eine teilzylindrische und in einem Abstand davon eine teilkonische Stützfläche 34, 35 haben.

Gemäß Fig. 4 ist der Ladungsträger 1 mit verschiedenen Flaschenträgern 39 bestückbar. Gemäß Fig. 4a sind insgesamt acht Flaschenträger 39.1 mit jeweils vier Flaschen auf den Ladungsträger aufgesetzt. Jeder Flaschenträger 39.1 hat im Boden eine zentrale Pinolenausstanzung 40, die eine Pinole 18 oder eine Halbpinole 20 aufnimmt. Die Halbpinolen 25, 26 liegen an den Längsseiten der Flaschenträger 31.1 an.

Acht Stellplätze 10 für Flaschen auf der mittleren Reihe bleiben unbesetzt.

Gemäß Fig. 4b ist der Ladungsträger 1 mit sechs Flaschenträgern 39.2 für sechs Flaschen bestückt. In jeder Hälfte sind in dem größeren Abteil zwei parallele Flaschenträger 39.2 und in dem kleineren Abteil ein Flaschenträger 39.2 angeordnet. Vier Stellplätze 10 für Flaschen sind nicht besetzt.

Gemäß Fig. 4c ist der Ladungsträger 1 mit vier Flaschenträgern 39.3 für acht Flaschen bestückt. Diese sind parallel zueinander angeordnet. Die in den größeren Abteilen angeordneten Flaschenträger 39.3 sind an den Halbpinolen seitlich abgestützt. Die in dem kleineren Abteil angeordneten Flaschenträger 39.3 sind an den Seitenstegen 14, 15 seitlich abgestützt. Die mittlere Reihe mit Stellplätzen 10 ist nicht mit Flaschen besetzt.

Gemäß Fig. 4d ist der Ladungsträger 1 mit vier parallelen Flaschenträgern 39.4 mit jeweils zehn Flaschen bestückt. Diese Flaschenträger 39.4 sind in ihrem Boden und im unteren Bereich ihrer Seitenwände geschlitzt, damit sie die Seitenstege 14, 15 aufnehmen. Bei dieser Bestückung sind sämtliche Stellplätze 10 besetzt.

Bei den Bestückungen von Fig. 4a bis c können die freien Stellplätze 10 durch einzelne Flaschen ohne Flaschenträger besetzt werden.

Ladungsträger 1, die in der zuvor beschriebenen Weise mit Flaschenträgern bestückt sind oder Ladungsträger 1, die ganz oder teilweise mit einzelnen Flaschen bestückt sind, können zu Stapeln übereinander gestapelt werden. Überdies ist es möglich, verschiedene Flaschenformate einzusetzen.

Die Flaschenformate, die in den Ladungsträger 1 mit oder ohne Flaschenträger 39 einsetzbar sind, sind in Fig. 5 im Einzelnen dargestellt. Der in den Ansprüchen in Bezug genommene Flaschentyp wird durch die Abmessungen und Form der betreffenden Flaschen im Bereich des Bodens definiert. Ergänzend wird er durch Form und Abmessung im Bereich des Halses bzw. des oberen Endes und ggfs. weiterer Bereiche der Flaschen definiert.

Flaschenträger, die in den Ladungsträger einsetzbar sind, sind in der EP 1 829 792 B1 beschrieben.

## Patentansprüche

1. Ladungsträger zum wahlweisen Transportieren von Flaschen und/oder von Flaschen enthaltenden Flaschenträger gleichen und/oder unterschiedlichen Formats mit
- einer Bodenwand (2),
- von den Rändern der Bodenwand hochstehenden Einfassungswänden (3, 4, 5, 6),
- wobei die Bodenwand (2) auf der Oberseite (8) eine Lagerfläche (9) zum wahlweisen Aufsetzen der Böden von Flaschen und/oder von Flaschenträgern aufweist, die Stellplätze (10) für Flaschen hat, die in einer matrixartigen Anordnung mit 5 Reihen und 8 Spalten angeordnet sind,
- wobei zwischen Stellplätzen (10) Stützelemente (33) zum wahlweisen Abstützen von Flaschen und/oder von Flaschenträgern nach oben vorstehen,
- wobei die Bodenwand (2) auf der Unterseite (31) eine untere Lagerfläche zum wahlweisen Abstützen des Halses und/oder Deckels von weiteren Flaschen und/oder der Oberseite von Flaschenträgern mit eingesetzten Flaschen aufweist, wobei die weiteren Flaschen und/oder weiteren Flaschenträger auf einem Ladungsträger (1) derselben Art angeordnet sind,
**dadurch gekennzeichnet, dass**
- in der Mitte zwischen zwei zentralen Spalten mit Stellplätzen (10) ein parallel zu diesen Spalten erstreckter Mittelsteg (11) zum Stabilisieren der Bodenwand (2) und wahlweisen seitlichen Abstützen von Flaschen und/oder von Flaschenträgern von der Bodenwand (2) vorsteht,
- wobei auf beiden Seiten des Mittelsteges (11) ein Seitensteg (14, 15) zum Stabilisieren der Bodenwand (2) und wahlweisen seitlichen Abstützen von Flaschen und/oder von Flaschenträgern zwischen zwei Reihen mit Stellplätzen (10) parallel zu diesen Reihen erstreckt ist,
- wobei an jeder Ecke der durch den Mittelsteg (11) begrenzten Hälften (12, 13) der Bodenwand (2) in der Mitte von vier Stellplätzen (10) eine Halbpinole (20, 21) oder eine Pinole (18, 19) angeordnet ist, die zumindest eine Stützfläche hat, die dem Stellplatz (10) für Flaschen in der Ecke der Halfte (12, 13) der Bodenwand (2) zugewandt ist, und
- wobei in der Mitte der beiden zentralen Spalten mit Stellplätzen (10) jeder Hälfte (12, 13) der Bodenwand (2) Vorsprünge (29, 30) auf der Bodenwand (2) vorhanden sind, die höchstens die Höhe von Stützschwellen aufweisen, wobei die Höhe der Vorsprünge (29, 30), die höchstens die Höhe von Stützschwellen aufweisen, so bemessen ist, dass sie einzelne Flaschen, die auf den Ladungsträger aufgesetzt sind, seitlich abstützen, und Flaschenträger mit darin enthaltenen Flaschen auf diesen Vorsprüngen (29, 30) aufsitzen, wobei der Mittelsteg (11), die Seitenstege (14, 15) und die Einfassungswände (3, 4, 5, 6)die Flaschenträger seitlich abstützen und die Halbpinolen (20, 21) und Pinolen (18, 19) durch Pinolcnausstanzungen im Boden der Flaschenträger in die Flaschenträger eingreifen und in den Flaschenträgern die Flaschen seitlich abstützen.

2. Ladungsträger nach Anspruch 1, bei dem die Wandstärke des Mittelsteges (11) und/oder der Seitenstege (14, 13) geringer als die Wandstärke der Einfassungswände (2 bis 6) ist.

3. Ladungsträger nach Anspruch 1 oder 2, bei dem die Seitenstege (14, 13) auf verschiedenen Seiten des Mittelsteges (11) zueinander seitlich versetzt zwischen den Reihen mit Stellplätzen (10) angeordnet sind.

4. Ladungsträger nach Anspruch 3, bei dem der Seitensteg (14) auf der einen Hälfte (12) der Bodenwand zwischen der dritten und vierten Reihe mit Stellplätzen (10) bezogen auf eine Längsseite der Bodenwand (2) und der Seitensteg (15) auf der anderen Hälfte (13) der Bodenwand (2) zwischen der zweiten und dritten Reihe mit Stellplätzen (10) bezogen auf dieselbe Längsseite der Bodenwand (2) angeordnet ist.

5. Ladungsträger nach einem der Ansprüche 1 bis 4, bei dem die Seitenstege (14, 15) am oberen Rand eine Serie voneinander beabstandeter Vorsprünge (16, 17) zum Erleichtern des Einführens von Flaschenträgern aufweisen.

6. Ladungsträger nach einem der Ansprüche 1 bis 5, bei dem in der Mitte von vier Stellplätzen (10) für Flaschen an drei Ecken jeder Hälfte (12, 13) der Bodenwand (2) eine Pinole (18, 19) angeordnet ist und in der Mitte von vier Stellplätzen für Flaschen an der vierten Ecke jeder Hälfte der Bodenwand eine Halbpinole (20, 21) angeordnet ist, die eine flache Seite (23.3, 24.3) hat, die der Pinole an derselben Längsseite der Bodenwand zugewandt ist.

7. Ladungsträger nach Anspruch 6, bei dem die Halbpinolen (20,21) in der Mitte von vier Stellplätzen (10) an den Ecken der Hälften (12, 13) der Bodenwand (2) neben dem Mittelsteg und neben verschiedenen Längsseiten der Bodenwand angeordnet sind.

8. Ladungsträger nach einem der Ansprüche 1 bis 7, bei dem in jeder Hälfte (12, 13) der Bodenwand (2) an einer Längsseite der Bodenwand in der Mitte von vier Stellplätzen (10) für Flaschen an beiden Ecken Pinolen (18, 19) vorhanden sind und zwischen den in Richtung der Spalten nächsten vier Stellplätzen weitere Halbpinolen (25, 26) vorhanden sind, die mit einer flachen Seite (27.3, 28.3) den Pinolen (18, 19) an den Ecken der Längsseite zugewandt sind.

9. Ladungsträger nach einem der Ansprüche 1 bis 8, der an der Unterseite (31) der Bodenwand Versteifungselemente aufweist.

10. Ladungsträger nach einem der Ansprüche 1 bis 9, der mit Flaschen, die nicht in einen Flaschenträger eingesetzt sind, und/oder die in Flaschenträgern (39) eingesetzt sind, bestückbar oder bestückt ist.

11. Ladungsträger nach einem der Ansprüche 1 bis 10, der mit Flaschen mit einer Füllmenge von einem 1/2 Liter bestückbar oder bestückt ist.

12. Ladungsträger nach einem der Ansprüche 1 bis 11, der wahlweise mit Euroflaschen und/oder Long Neck-Flaschen und/oder Bitburger-Flaschen und/oder Flip-Top-Flaschen und/oder Steinie-Flaschen und/oder NRW-Flaschen und/oder Radeberger-Flaschen und/oder Lochmund-Flaschen und/oder Individual-Flaschen bestückbar oder bestückt ist.

13. Ladungsträger nach einem der Ansprüche 1 bis 12, der wahlweise mit Flaschen mit einem Außendurchmesser im Bereich von 67,5 mm bis 70,7 min und/oder mit Flaschenträgem mit einer Wandstärke von 0,25 mm bis 1,0 mm bestückbar oder bestückt ist.

14. Ladungsträger nach einem der Ansprüche 1 bis 13, der mit befüllten und/oder unbefüllten Flaschen bestückbar oder bestückt ist.

15. Ladungsträger nach einem der Ansprüche 1 bis 14, in den wahlweise Flaschenträgcr für zwei und/oder vier und/oder sechs und/oder acht und/oder zehn und/oder zwölf Flaschen einsetzbar oder eingesetzt sind.

16. Ladungsträger nach einem der Ansprüche 1 bis 15, der mit Flaschenträgern mit einem Schlitz an der Unterseite zur Aufnahme eines Seitensteges (14, 13) bestückbar oder bestückt ist.

17. Ladungsträger nach einem der Ansprüche 1 bis 16, der eine Grundfläche von 400 mm x 600 mm hat

18. Ladungsträger nach einem der Ansprüche 1 bis 17, bei dem die untere Lagerfläche Aufnahmen (32) für einen oberen Bereich des Halses und/oder den Deckel von weiteren Flaschen in einer matrixartigen Anordnung mit fünf Reihen und acht Spalten hat.

19. Ladungsträger nach einem der Ansprüche 1 bis 18, bei dem zwischen Aufnahmen (32) untere Stützelemente (33) zum wahlweisen seitlichen Abstützen des Halses und/oder Deckels von weiteren Flaschen und/oder weiteren Flaschenträgern von der Bodenwand nach unten vorstehen.

20. Ladungsträger nach Anspruch 19 mit unteren Stützelementen, die um Aufnahmen (32) teilzylindrische und/oder teilkonische untere Stützflächen (34, 35) zum wahlweisen seitlichen Abstützen des Halses von weiteren Flaschen und/oder eines oberen Randbereichs von weiteren Flaschenträgern aufweisen und/oder zwischen Paaren benachbarter Aufnahmen von vier benachbarten Aufnahmen ebene Neigungsflächen (36) zum seitlichen Abstützen des oberen Randbereichs eines weiteren Flaschenträgers aufweisen, wobei der Abstand zwischen den Neigungsflächcn (36), die verschiedenen Paaren von vier benachbarten Aufnahmen (32) zugeordnet sind, mit zunehmendem Abstand von der Bodenwand zunimmt.

21. Ladungsträger nach einem der Ansprüche 1 bis 20, der aus mindestens einem Kunststoff hergestellt ist.

## Claims

1. A load carrier for the optional transporting of bottles and/or bottle carriers containing bottles of the same and/or different formats with
- a bottom wall (2),
- enclosure walls (3, 4, 5, 6) sticking up from the edges of the bottom wall,
- wherein the bottom wall (2) on the top side (8) has a bearing surface (9) for the optional placement of the bottoms of bottles and/or of bottle carriers, which has storing positions (10) for bottles, which are arranged in a matrix-like arrangement with 5 rows and 8 columns,
- wherein support elements (33) stick upwards between storing positions (10) for the optional support of bottles and/or of bottle carriers, wherein the bottom wall (2) has on the bottom side (31) a lower bearing surface for the optional supporting of the neck and/or cover of further bottles and/or the top side of bottle carriers with inserted bottles, wherein the further bottles and/or further bottle carriers are arranged on a load carrier (1) of the same type, **characterized in that**
- in the middle between two central gaps with storing positions (10), a middle web (11) extending parallel to these gaps for stabilizing the bottom wall (2) and optional lateral supporting of bottles and/or of bottle carriers protrudes from the bottom wall (2),
- wherein on both sides of the middle web (11) a side web (14, 15) for stabilizing the bottom wall (2) and optional lateral supporting of bottles and/or bottle carriers between two rows with storing positions (10) extends parallel to these rows,
- wherein on each corner of the halves (12, 13) of the bottom wall (2) bordered by the middle web (11) in the middle of four storing positions (10) a half quill (20, 21) or a quill (18, 19) is arranged, which has at least one supporting surface, which faces the storing position (10) for bottles in the corner of the half (12, 13) of the bottom wall (2) and
- wherein in the middle of the two central gaps with storing positions (10) of each half (12, 13) of the bottom wall (2) projections (29, 30) are present on the bottom wall (2), which have at most the height of support barriers, wherein the height of the projections (29, 30), which have at most the height of support barriers, is measured such that they laterally support individual bottles, which are placed on the load carrier, and bottle carriers with bottles contained therein sit on these projections (29, 30), wherein the middle web (11), the side webs (14, 15) and the enclosure walls (3, 4, 5, 6) laterally support the bottle carriers and the half quills (20, 21) and quills (18, 19) engage into the bottle carriers through quill punches in the bottom of the bottle carriers and laterally support the bottles in the bottle carriers.

2. The load carrier according to claim 1, in which the wall thickness of the middle web (11) and/or of the lateral webs (14, 13) is less than the wall thickness of the enclosure walls (2 to 6).

3. The load carrier according to claim 1 or 2, in which the lateral webs (14, 13) are arranged on different sides of the middle web (11) laterally offset with respect to each other between the rows with storing positions (10).

4. The load carrier according to claim 3, in which the side web (14) on the one half (12) of the bottom wall is arranged between the third and fourth row with storing positions (10) in relation to a longitudinal side of the bottom wall (2) and the side web (15) on the other half (13) of the bottom wall (2) between the second and third row with storing positions (10) in relation to the same longitudinal side of the bottom wall (2).

5. The load carrier according to one of claims 1 to 4, in which the side webs (14, 15) on the upper edge have a series of projections (16, 17) spaced from each other for facilitating the insertion of bottle carriers.

6. The load carrier according to one of claims 1 to 5, in which a quill (18, 19) is arranged in the middle of four storing positions (10) for bottles at three corners of each half (12, 13) of the bottom wall (2) and a half quill (20, 21) is arranged in the middle of four storing positions for bottles at the fourth corner of each half of the bottom wall, which has a flat side (23.3, 24.3), which faces the quill of the same longitudinal side of the bottom wall.

7. The load carrier according to claim 6, in which the half quills (20, 21) are arranged in the middle of four storing positions (10) at the corners of the halves (12, 13) of the bottom wall (2) next to the middle web and next to different longitudinal sides of the bottom wall.

8. The load carrier according to one of claims 1 to 7, in which quills (18, 19) are present in each half (12, 13) of the bottom wall (2) at a longitudinal side of the bottom wall in the middle of four storing positions (10) for bottles at both corners and additional half quills (25, 26) are present between the next four storing positions in the direction of the gaps, which with a flat side (27.3, 28.3) face the quills (18, 19) at the corners of the longitudinal side.

9. The load carrier according to one of claims 1 to 8, which has reinforcing elements on the bottom side (31) of the bottom wall.

10. The load carrier according to one of claims 1 to 9, which is loadable or loaded with bottles, which are not inserted into a bottle carrier, and/or which are inserted into bottle carriers (39).

11. The load carrier according to one of claims 1 to 10, which is loadable or loaded with bottles with a fill level of ½ liter.

12. The load carrier according to one of claims 1 to 11, which is optionally loadable or loaded with Euro bottles and/or longneck bottles and/or Bitburger bottles and/or flip-top bottles and/or Steinie bottles and/or NRW bottles and/or Radeberger bottles and/or Lochmund bottles and/or individual bottles.

13. The load carrier according to one of claims 1 to 12, which is optionally loadable or loaded with bottles with an outer diameter in the range of 67.5 mm to 70.7 mm and/or with bottle carriers with a wall thickness of 0.25 mm to 1.0 mm.

14. The load carrier according to one of claims 1 to 13, which is loadable or loaded with filled and/or unfilled bottles.

15. The load carrier according to one of claims 1 to 14, into which bottle carriers for two and/or four and/or six and/or eight and/or ten and/or twelve bottles are optionally insertable or inserted.

16. The load carrier according to one of the claims 1 to 15, which is loadable or loaded with bottle carriers with a slit on the bottom side for receiving a lateral web (14, 16).

17. The load carrier according to one of claims 1 to 16, which has a surface area of 400 mm x 600 mm.

18. The load carrier according to one of claims 1 to 17, in which the lower bearing surface has receivers (32) for an upper area of the neck and/or the cover of further bottles in a matrix-like arrangement with five rows and eight columns.

19. The load carrier according to one of claims 1 to 18, in which lower support elements (33) for the optional lateral supporting of the neck and/or cover of further bottles and/or further bottle carriers protrude downwards from the bottom wall between receivers (32).

20. The load carrier according to claim 19 with lower support elements, which have around receivers (32) partially cylindrical and/or partially conical lower support surfaces (34, 35) for the optional lateral supporting of the neck of further bottles and/or of an upper edge area of additional bottle carriers and/or have level slope surfaces (36) for the lateral supporting of the upper edge area of a further bottle carrier between pairs of neighboring receivers of four neighboring receivers, wherein the distance between the slope surfaces (36), which are assigned to different pairs of four neighboring receivers (32), increases with increasing distance from the bottom wall.

21. The load carrier according to one of claims 1 to 20, which is made of at least one plastic.

## Revendications

1. Support de chargement pour transporter au choix des bouteilles et/ou des supports de bouteilles contenant des bouteilles de format identique et/ou différent, avec
- une paroi de dessous (2),
- des parois périmétriques (3, 4, 5, 6) dépassant des bords de la paroi de dessous,
- dans lequel la paroi de dessous (2) présente sur le côté supérieur (8) une surface de support (9) pour poser au choix les fonds de bouteilles et/ou de supports de bouteilles qui a des emplacements de pose (10) pour des bouteilles qui sont disposées dans un agencement de type matriciel avec 5 rangées et 8 colonnes,
- dans lequel des éléments d'appui (33) dépassent vers le haut entre des emplacements de pose (10) pour supporter au choix des bouteilles et/ou des supports de bouteilles,
- dans lequel la paroi de dessous (2) présente sur le côté inférieur (31) une surface de support inférieure pour supporter au choix le goulot et/ou le couvercle d'autres bouteilles et/ou le côté supérieur de supports de bouteilles avec des bouteilles introduites, dans lequel les autres bouteilles et/ou autres supports de bouteilles sont disposés sur un support de chargement (1) du même type, **caractérisé en ce que**,
- au milieu entre deux colonnes centrales avec des emplacements de pose (10), une entretoise centrale (11) s'étendant parallèlement à ces colonnes dépasse de la paroi de dessous (2) pour stabiliser la paroi de dessous (2) et supporter latéralement au choix des bouteilles et/ou des supports de bouteilles,
- dans lequel, sur les deux côtés de l'entretoise centrale (11), une entretoise latérale (14, 15) s'étend pour stabiliser la paroi de dessous (2) et pour supporter latéralement au choix des bouteilles et/ou des supports de bouteilles entre deux rangées avec des emplacements de pose (10) parallèlement à ces rangées,
- dans lequel, à chaque angle des moitiés (12, 13) de la paroi de dessous (2) limitées par l'entretoise centrale (11), au milieu de quatre emplacements de pose (10), une demi-broche (20, 21) ou une broche (18, 19) est disposée, qui a au moins une surface d'appui qui est tournée vers l'emplacement de pose (10) pour des bouteilles dans l'angle de la moitié (12, 13) de la paroi de dessous (2), et
- dans lequel, au milieu des deux colonnes centrales avec des emplacements de pose (10) de chaque moitié (12, 13) de la paroi de dessous (2), il y a des saillies (29, 30) sur la paroi de dessous (2) qui présentent au maximum la hauteur de seuils d'appui, dans lequel la hauteur des saillies (29, 30) qui présentent au maximum la hauteur de seuils d'appui est dimensionnée de telle sorte qu'elles supportent latéralement des bouteilles individuelles qui sont posées sur le support de chargement, et des supports de bouteilles avec des bouteilles qui y sont contenues reposent sur ces saillies (29, 30), dans lequel l'entretoise centrale (11), les entretoises latérales (14, 15) et les parois périmétriques (3, 4, 5, 6) supportent latéralement les supports de bouteilles, et les demi-broches (20, 21) et les broches (18, 19) engrènent dans les supports de bouteilles à travers des découpes destinées à des broches dans le fond des supports de bouteilles et dans les supports de bouteilles supportent latéralement les bouteilles.

2. Support de chargement selon la revendication 1, dans lequel l'épaisseur de paroi de l'entretoise centrale (11) et/ou des entretoises latérales (14, 13) est plus faible que l'épaisseur de paroi des parois périmétriques (2 à 6).

3. Support de chargement selon la revendication 1 ou 2, dans lequel les entretoises latérales (14, 13) sont disposées sur différents côtés de l'entretoise centrale (11) avec un décalage latéral entre elles entre les rangées avec des emplacements de pose (10).

4. Support de chargement selon la revendication 3, dans lequel l'entretoise latérale (14) est disposée sur une moitié (12) de la paroi de dessous entre la troisième et la quatrième rangée avec des emplacements de pose (10) par rapport à un côté longitudinal de la paroi de dessous (2), et l'entretoise latérale (15) est disposée sur l'autre moitié (13) de la paroi de dessous (2) entre la deuxième et la troisième rangée avec des emplacements de pose (10) par rapport au même côté longitudinal de la paroi de dessous (2).

5. Support de chargement selon l'une des revendications 1 à 4, dans lequel les entretoises latérales (14, 15) présentent sur le bord supérieur une série de saillies (16, 17) espacées entre elles afin de faciliter l'introduction de supports de bouteilles.

6. Support de chargement selon l'une des revendications 1 à 5, dans lequel, au milieu de quatre emplacements de pose (10) pour des bouteilles, il est disposé une broche (18, 19) au trois angles de chaque moitié (12, 13) de la paroi de dessous (2), et dans lequel, au milieu de quatre emplacements de pose pour des bouteilles, au quatrième angle de chaque moitié de la paroi de dessous, il est disposé une demi-broche (20, 21) qui a un côté plat (23.3, 24.3) qui est tourné vers la broche sur le même côté longitudinal de la paroi de dessous.

7. Support de chargement selon la revendication 6, dans lequel les demi-broches (20, 21) sont disposées au milieu de quatre emplacements de pose (10) aux angles des moitiés (12, 13) de la paroi de dessous (2) près de l'entretoise centrale et près de différents côtés longitudinaux de la paroi de dessous.

8. Support de chargement selon l'une des revendications 1 à 7, dans lequel, dans chaque moitié (12, 13) de la paroi de dessous (2), sur un côté longitudinal de la paroi de dessous, au milieu de quatre emplacements de pose (10) pour des bouteilles, il y a des broches (18, 19) aux deux angles et, entre les quatre emplacements de pose suivants dans la direction des colonnes, il y a d'autres demi-broches (25, 26) qui, avec un côté plat (27.3, 28.3), sont tournées vers les broches (18, 19) aux angles du côté longitudinal.

9. Support de chargement selon l'une des revendications 1 à 8, qui présente des éléments de renforcement sur le côté inférieur (31) de la paroi de dessous.

10. Support de chargement selon l'une des revendications 1 à 9, qui peut être équipé ou est équipé de bouteilles qui ne sont pas introduites dans un support de bouteilles, et/ou qui sont introduites dans des supports de bouteilles (39).

11. Support de chargement selon l'une des revendications 1 à 10, qui peut être équipé ou est équipé de bouteilles ayant une quantité de remplissage d'un ½ litre.

12. Support de chargement selon l'une des revendications 1 à 11, qui peut être équipé ou est équipé au choix d'euro-bouteilles et/ou de bouteilles Long Neck et/ou de bouteilles Bitburger et/ou de bouteilles Flip-Top et/ou de bouteilles Steinie et/ou de bouteilles NRW et/ou de bouteilles Radeberger et/ou de bouteilles Lochmund et/ou de bouteilles individuelles.

13. Support de chargement selon l'une des revendications 1 à 12, qui peut être équipé ou est équipé au choix de bouteilles ayant un diamètre extérieur dans la plage de 67,5 mm à 70,7 mm et/ou de supports de bouteilles ayant une épaisseur de paroi de 0,25 mm à 1,0 mm.

14. Support de chargement selon l'une des revendications 1 à 13, qui peut être équipé ou est équipé de bouteilles remplies et/ou non remplies.

15. Support de chargement selon l'une des revendications 1 à 14, dans lequel au choix des supports de bouteilles pour deux et/ou quatre et/ou six et/ou huit et/ou dix et/ou douze bouteilles peuvent être introduits ou sont introduits.

16. Support de chargement selon l'une des revendications 1 à 15, qui peut être équipé ou est équipé de supports de bouteilles ayant une fente sur le côté inférieur pour la réception d'une entretoise latérale (14, 13).

17. Support de chargement selon l'une des revendications 1 à 16, qui a une surface de base de 400 mm x 600 mm.

18. Support de chargement selon l'une des revendications 1 à 17, dans lequel la surface de support inférieure a des logements (32) destinés à une zone supérieure du goulot et/ou au couvercle d'autres bouteilles dans un agencement de type matriciel avec cinq rangées et huit colonnes.

19. Support de chargement selon l'une des revendications 1 à 18, dans lequel, entre des logements (32), des éléments d'appui (33) inférieurs pour l'appui latéral au choix du goulot et/ou du couvercle d'autres bouteilles et/ou d'autres supports de bouteilles dépassent vers le bas à partir de la paroi de dessous.

20. Support de chargement selon la revendication 19, avec des éléments d'appui inférieurs qui, autour de logements (32), présentent des surfaces d'appui (34, 35) inférieures partiellement cylindriques et/ou partiellement coniques pour le support latéral au choix du goulot d'autres bouteilles et/ou d'une zone de bord supérieure d'autres supports de bouteilles et/ou qui, entre des paires de logements voisins de quatre logements voisins, présentent des surfaces inclinées (36) planes pour l'appui latéral de la zone de bord supérieure d'un autre support de bouteilles, dans lequel la distance entre les surfaces inclinées (36) qui sont affectées à différentes paires de quatre logements (32) voisins augmente avec l'augmentation de la distance à la paroi de dessous.

21. Support de chargement selon l'une des revendications 1 à 20, qui est réalisé dans au moins une matière plastique.
